# EUROPÄISCHE PATENTANMELDUNG

(11) **EP 4 663 833 A1**
(43) Veröffentlichungstag der Anmeldung: **17.12.2025**
(21) Anmeldenummer: 25177395.8
(22) Anmeldetag: 19.05.2025
(51) Int. Cl.: D06F 33/32, D06F 34/18, D06F 34/28, D06F 101/06, D06F 103/02, D06F 103/06

(54) **WÄSCHEPFLEGESYSTEM MIT EINER STEUERUNG**

(30) Priorität: 10.06.2024 DE 102024205343
(71) Anmelder: BSH Hausgeräte GmbH, 81739 München (DE)
(72) Erfinder: Sagoo, Kiran Pal, 82256 Fürstenfeldbruck (DE)

(57) **Zusammenfassung**

Wäschepflegesystem (100), umfassend: ein Wäschepflegegerät (101) mit einer Wäschekammer (103) zur Aufnahme von zumindest einem Wäschestück (201) und einer Steuerung (107), eine Bilderfassungseinheit (109), welche mit der Steuerung (107) kommunikationstechnisch verbunden ist und ausgebildet ist, ein Bild (203) des zumindest einen Wäschestücks (201) zu erfassen und an die Steuerung (107) des Wäschepflegegeräts (101) und/oder eine externe Steuerung (111) des Wäschepflegesystems (100) zu übermitteln, wobei die Steuerung (107) und/oder die externe Steuerung (111) ausgebildet ist, basierend auf dem erfassten Bild (203) des zumindest einen Wäschestücks (201) ein Wäschepflegeprogramm zur Wäschebehandlung des zumindest einen Wäschestücks (201) aus einer Mehrzahl von Wäschepflegeprogrammen zur Wäschebehandlung von Wäschestücken auszuwählen, um ein ausgewähltes Wäschepflegeprogramm zu bestimmen.

## Beschreibung

Die vorliegende Erfindung betrifft ein Wäschepflegesystem mit einer Steuerung, insbesondere ein Wäschepflegesystem umfassend ein Wäschepflegegerät mit einer Steuerung, und ein Verfahren zum Betreiben eines Wäschepflegesystems mit einem Wäschepflegegerät.

Herkömmliche Wäschepflegeprogramme erfordern für einen Nutzer oft zeitaufwändiges Ausprobieren, um zufriedenstellende Ergebnisse zu erzielen. Beispielsweise kann einem Nutzer nicht bekannt sein, bei welchen Wäschestücken spezielle Wäschepflegeprogramme wie ein Iron-Assist-Programm in einem Wäschepflegegerät eine effiziente Wäschebehandlung ermöglichen.

Es ist die der Erfindung zugrundeliegende Aufgabe, ein Wäschepflegesystem umfassend ein Wäschepflegegerät sowie ein Verfahren zum Betreiben des Wäschepflegesystems anzugeben, mit dem ein möglichst effizientes Wäschepflegeprogramm auswählbar und damit eine effiziente Wäschebehandlung ermöglicht wird.

Diese Aufgabe wird durch die Gegenstände mit den Merkmalen nach den unabhängigen Ansprüchen gelöst. Vorteilhafte Ausführungsformen sind Gegenstand der abhängigen Ansprüche, der Beschreibung und der Zeichnungen.

Gemäß einem ersten Aspekt wird die erfindungsgemäße Aufgabe gelöst durch ein Wäschepflegesystem, umfassend: ein Wäschepflegegerät mit einer Wäschekammer zur Aufnahme von zumindest einem Wäschestück und einer Steuerung, eine Bilderfassungseinheit, welche mit der Steuerung kommunikationstechnisch verbunden ist und ausgebildet ist, ein Bild des zumindest einen Wäschestücks zu erfassen und an die Steuerung des Wäschepflegegeräts und/oder eine externe Steuerung des Wäschepflegesystems zu übermitteln, wobei die Steuerung und/oder die externe Steuerung ausgebildet ist, basierend auf dem erfassten Bild des zumindest einen Wäschestücks ein Wäschepflegeprogramm zur Wäschebehandlung des zumindest einen Wäschestücks aus einer Mehrzahl von Wäschepflegeprogrammen zur Wäschebehandlung von Wäschestücken auszuwählen, um ein ausgewähltes Wäschepflegeprogramm zu bestimmen.

Dadurch wird der technische Vorteil erreicht, dass das Wäschepflegeprogramm durch die Steuerung und/oder externe Steuerung zeitsparend und benutzerfreundlich ausgewählt werden kann, beispielsweise ohne, dass der Nutzer sich über Wäschepflegeanforderungen des zumindest einen Wäschestücks und/oder mögliche Wäschepflegeprogrammeinstellungen des Wäschepflegegeräts informieren muss. Ferner kann eine Zeitersparnis bei der Nachbehandlung des Wäschestücks ermöglicht werden, beispielsweise durch die automatische Auswahl von Wäschepflegeprogrammen durch die Steuerung und/oder externe Steuerung, die eine Faltenbildung während Wasch- und/oder Trocknungszyklen des ausgewählten Wäschepflegeprogramms minimieren. Ferner kann die Wahrscheinlichkeit verringert werden, dass durch eine falsche Wäschepflegeprogrammauswahl das zumindest eine Wäschestück beschädigt wird oder unzureichend behandelt wird.

Die Mehrzahl von Wäschepflegeprogrammen kann eine Menge von Wäschepflegeprogrammen sein, die für das Wäschepflegegerät geeignet sind, d.h. das Wäschepflegegerät kann entsprechend geeignete Hardwarekomponenten wie beispielsweise einen rotierbaren Trommelantrieb und die Steuerung kann eine entsprechend geeignete Programmierung aufweisen, so dass die Mehrzahl von Wäschepflegeprogrammen durch die Steuerung des Wäschepflegegeräts ausführbar ist. Beispielsweise kann die Mehrzahl von Wäschepflegeprogrammen Wäschepflegeprogramme umfassen, die eine Faltenbildung des zumindest einen Wäschestücks während Wasch- und/oder Trocknungszyklen des Wäschepflegegeräts reduzieren.

Die Steuerung und/oder die externe Steuerung kann ausgebildet sein, mit der Auswahl des ausgewählten Wäschepflegeprogramms Parameter des Wäschepflegeprogramms, beispielsweise eine Temperatur oder eine Dauer des Wäschepflegeprogramms, automatisch zu bestimmen.

Die Bilderfassungseinheit kann an dem Wäschepflegegerät angeordnet sein, insbesondere an einer Geräteöffnung des Wäschepflegegeräts. Alternativ oder zusätzlich kann die Bilderfassungseinheit an einem mobilen Benutzergerät, insbesondere einem Smartphone, angeordnet sein.

Die Steuerung des Wäschepflegegeräts und die externe Steuerung des Wäschepflegesystems können über ein Kommunikationsnetzwerk kommunikationstechnisch miteinander verbunden sein. Die Steuerung des Wäschepflegegeräts kann mit der Bilderfassungseinheit oder insbesondere mit dem mobilen Benutzergerät über das Kommunikationsnetzwerk kommunikationstechnisch verbunden sein.

Unter einem Wäschepflegegerät wird ein Gerät verstanden, welches zur Wäschepflege eingesetzt wird, wie z.B. ein Wäschetrockner, eine Waschmaschine oder ein Waschtrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer Ausführungsform ist die Steuerung und/oder die externe Steuerung ausgebildet, basierend auf dem erfassten Bild des zumindest einen Wäschestücks eine Wäschestückcharakteristik, insbesondere umfassend eine Farbe des zumindest einen Wäschestücks, ein Material des zumindest einen Wäschestücks und/oder einen Verschmutzungsgrad des zumindest einen Wäschestücks, zu bestimmen, wobei die Steuerung und/oder die externe Steuerung ausgebildet ist, das Wäschepflegeprogramm zur Wäschebehandlung des zumindest einen Wäschestücks aus der Mehrzahl von Wäschepflegeprogrammen zur Wäschebehandlung von Wäschestücken basierend auf der bestimmten Wäschestückcharakteristik auszuwählen.

Dadurch wird der technische Vorteil erreicht, dass durch die Bestimmung der Wäschestückcharakteristik des zumindest einen Wäschestücks effizient ein Wäschepflegeprogramm ausgewählt werden kann.

In einer Ausführungsform ist die Steuerung und/oder die externe Steuerung ausgebildet, basierend auf dem erfassten Bild des zumindest einen Wäschestücks und einer Benutzerpräferenz eines Nutzers des Wäschepflegegeräts das Wäschepflegeprogramm zur Wäschebehandlung des zumindest einen Wäschestücks aus der Mehrzahl von Wäschepflegeprogrammen zur Wäschebehandlung von Wäschestücken auszuwählen, um das ausgewählte Wäschepflegeprogramm zu bestimmen, wobei die Steuerung und/oder die externe Steuerung ausgebildet ist, die Benutzerpräferenz auf Basis von Wäschepflegeprogrammcharakteristiken von durch den Nutzer bisher ausgewählten Wäschepflegeprogrammen zu bestimmen, wobei insbesondere die Wäschepflegeprogrammcharakteristiken der bisher ausgewählten Wäschepflegeprogramme eine Dauer einer Ausführung der bisher ausgewählten Wäschepflegeprogramme und/oder einen Ressourcenverbrauch des Wäschepflegegeräts bei der Ausführung der bisher ausgewählten Wäschepflegeprogramme umfassen.

Dadurch wird der technische Vorteil erreicht, dass für den Nutzer ein individuell auf seine Bedürfnisse zugeschnittenes Wäschepflegeprogramm ausgewählt werden kann. Beispielsweise kann die Steuerung und/oder die externe Steuerung ausgebildet sein, von einer Nutzerschnittstelle, insbesondere einem mobilen Benutzerendgerät, eine Nutzeridentifikation des Nutzers zu empfangen, um die Benutzerpräferenz zu bestimmen.

In einer Ausführungsform ist die Steuerung und/oder die externe Steuerung ausgebildet, basierend auf dem erfassten Bild ein generiertes Bild des zumindest einen Wäschestücks zu erzeugen, wobei das generierte Bild einen simulierten Zustand des zumindest einen Wäschestücks nach einer Ausführung des ausgewählten Wäschepflegegerprogramms darstellt, wobei das Wäschepflegesystem eine Nutzerschnittstelle umfasst, welche mit der Steuerung kommunikationstechnisch verbunden ist und ausgebildet ist, einem Nutzer des Wäschepflegegeräts das generierte Bild des simulierten Zustands des zumindest einen Wäschestücks anzuzeigen.

Dadurch wird der technische Vorteil erreicht, dass dem Nutzer durch das generierte Bild mit dem simulierten Zustand des zumindest einen Wäschestücks nach der Ausführung des ausgewählten Wäschepflegegerprogramms eine visuelle Rückmeldung über das ausgewählte Wäschepflegeprogramm gegeben werden kann, die für den Nutzer besonders effizient zu erfassen ist.

Die Steuerung und/oder die externe Steuerung kann ausgebildet sein, eine erwartete Dauer der Ausführung des ausgewählten Wäschepflegeprogramms und/oder einen erwarteten Ressourcenverbrauch des Wäschepflegegeräts bei der Ausführung des ausgewählten Wäschepflegeprogramms dem Nutzer über die Nutzerschnittstelle zu übermitteln, beispielsweise in dem generierten Bild.

Die Nutzerschnittstelle kann an dem Wäschepflegegerät angeordnet sein, beispielsweise in Form eines Displays, oder als mobiles Benutzergerät ausgebildet sein, insbesondere als Smartphone. Die Steuerung des Wäschepflegegeräts kann mit der Nutzerschnittstelle oder insbesondere mit dem mobilen Benutzergerät über das Kommunikationsnetzwerk kommunikationstechnisch verbunden sein.

In einer Ausführungsform ist die Nutzerschnittstelle ausgebildet, eine Eingabe des Nutzers zu empfangen, welche eine Bewertung des in dem generierten Bild dargestellten simulierten Zustands des zumindest einen Wäschestücks angibt, wobei die Nutzerschnittstelle ausgebildet ist, die Eingabe des Nutzers an die Steuerung und/oder die externe Steuerung zu übermitteln.

Dadurch wird der technische Vorteil erreicht, dass der Steuerung und/oder der externen Steuerung die Bewertung des Nutzers über die Auswahl des Wäschepflegeprogramms effizient bereitgestellt werden kann. Beispielsweise kann die Steuerung und/oder die externe Steuerung ausgebildet sein, basierend auf der Bewertung des Nutzers die Benutzerpräferenz des Nutzers anzupassen.

Die Nutzerschnittstelle kann insbesondere ausgebildet sein, dem Nutzer eine Mehrzahl von generierten Bildern anzuzeigen, die einen jeweiligen simulierten Zustand des zumindest einen Wäschestücks nach Ausführung eines jeweiligen durch die Steuerung und/oder die externe Steuerung basierend auf dem erfassten Bild ausgewählten Wäschepflegeprogramms einer Mehrzahl von ausgewählten Wäschepflegeprogrammen darstellen. Die Mehrzahl von ausgewählten Wäschepflegeprogrammen kann unterschiedliche Wäscheprogrammcharakteristiken aufweisen. Die Bewertung des Nutzers kann eine Zustimmung zu einem der ausgewählten Wäschepflegeprogramme oder eine Ablehnung aller ausgewählten Wäschepflegeprogramme anhand deren jeweiliger generierter Bilder mit den jeweiligen simulierten Zuständen des zumindest einen Wäschestücks sein.

In einer Ausführungsform ist die Steuerung und/oder die externe Steuerung ausgebildet, wenn die Eingabe des Nutzers eine zustimmende Bewertung des in dem generierten Bild dargestellten simulierten Zustands des zumindest einen Wäschestücks angibt, das ausgewählte Wäschepflegeprogramm auszuführen.

Dadurch wird der technische Vorteil erreicht, dass das ausgewählte Wäschepflegeprogramm benutzerfreundlich, d.h. direkt im Anschluss an die Zustimmung des Nutzers, ausgeführt werden kann.

In einer Ausführungsform ist die Steuerung und/oder die externe Steuerung ausgebildet, wenn die Eingabe des Nutzers keine zustimmende Bewertung des in dem generierten Bild dargestellten simulierten Zustands des zumindest einen Wäschestücks angibt, basierend auf dem erfassten Bild des zumindest einen Wäschestücks und/oder einer manuellen Wäschepflegeprogrammauswahl durch den Nutzer ein weiteres Wäschepflegeprogramm zur Wäschebehandlung des zumindest einen Wäschestücks aus der Mehrzahl von Wäschepflegeprogrammen zur Wäschebehandlung von Wäschestücken auszuwählen, um ein weiteres ausgewähltes Wäschepflegeprogramm zu bestimmen.

Dadurch wird der technische Vorteil erreicht, dass das ausgewählte Wäschepflegeprogramm verworfen werden kann und das für den Nutzer präferierte weitere ausgewählte Wäschepflegeprogramm ausgewählt werden kann.

In einer Ausführungsform weist das ausgewählte Wäschepflegeprogramm eine erste Wäschepflegeprogrammcharakteristik auf, wobei das eine weitere ausgewählte Wäschepflegeprogramm eine zweite Wäschepflegeprogrammcharakteristik aufweist, die unterschiedlich zu der ersten Wäschepflegeprogrammcharakteristik ist.

Dadurch wird der technische Vorteil erreicht, dass für den Nutzer ein klar erkennbarer Unterschied zwischen dem vormals ausgewählten Wäschepflegeprogramm und dem weiteren ausgewählten Wäschepflegeprogramm erkennbar ist.

In einer Ausführungsform unterscheiden sich die erste Wäschepflegeprogrammcharakteristik und die zweite Wäschepflegeprogrammcharakteristik hinsichtlich einer erwarteten Dauer einer Ausführung des ausgewählten Wäschepflegeprogramms zu dem weiteren ausgewählten Wäschepflegeprogramm und/oder eines erwarteten Ressourcenverbrauch des Wäschepflegegeräts bei der Ausführung des ausgewählten Wäschepflegeprogramms zu dem weiteren ausgewählten Wäschepflegeprogramm.

Dadurch wird der technische Vorteil erreicht, dass der Nutzer das ausgewählte Wäschepflegeprogramm und das weitere ausgewählte Wäschepflegeprogramm hinsichtlich einer Wäschepflegeprogrammdauer bzw. einem Wäschepflegeprogrammressourcenverbrauch klar unterscheiden kann.

In einer Ausführungsform ist die Steuerung und/oder die externe Steuerung ausgebildet, basierend auf dem erfassten Bild ein weiteres generiertes Bild des zumindest einen Wäschestücks zu erzeugen, welches einen weiteren simulierten Zustand des zumindest einen Wäschestücks nach einer Ausführung des weiteren ausgewählten Wäschepflegegerprogramms darstellt, wobei die Nutzerschnittstelle ausgebildet ist, dem Nutzer des Wäschepflegegeräts das eine weitere generierte Bild des weiteren simulierten Zustands des zumindest einen Wäschestücks anzuzeigen.

Dadurch wird der technische Vorteil erreicht, dass dem Nutzer durch das weitere generierte Bild mit dem weiteren simulierten Zustand des zumindest einen Wäschestücks nach der Ausführung des weiteren ausgewählten Wäschepflegegerprogramms eine visuelle Rückmeldung über das weitere ausgewählte Wäschepflegeprogramm gegeben werden kann, die für den Nutzer besonders effizient zu erfassen ist.

Die Steuerung und/oder die externe Steuerung kann ausgebildet sein, eine erwartete Dauer der Ausführung des weiteren ausgewählten Wäschepflegeprogramms und/oder einen erwarteten Ressourcenverbrauch des Wäschepflegegeräts bei der Ausführung des weiteren ausgewählten Wäschepflegeprogramms dem Nutzer über die Nutzerschnittstelle zu übermitteln, beispielsweise in dem weiteren generierten Bild.

In einer Ausführungsform ist die Nutzerschnittstelle ausgebildet, eine weitere Eingabe des Nutzers zu empfangen, welche eine weitere Bewertung des in dem weiteren generierten Bild dargestellten weiteren simulierten Zustands des zumindest einen Wäschestücks angibt, wobei die Nutzerschnittstelle ausgebildet ist, die weitere Eingabe des Nutzers an die Steuerung und/oder die externe Steuerung zu übermitteln.

Dadurch wird der technische Vorteil erreicht, dass der Steuerung und/oder der externen Steuerung die weitere Bewertung des Nutzers über die Auswahl des weiteren Wäschepflegeprogramms effizient bereitgestellt werden kann. Beispielsweise kann die Steuerung und/oder die externe Steuerung ausgebildet sein, basierend auf der weiteren Bewertung des Nutzers die Benutzerpräferenz des Nutzers anzupassen.

In einer Ausführungsform ist die Steuerung und/oder die externe Steuerung ausgebildet, das weitere ausgewählte Wäschepflegeprogramm auszuführen, wenn die weitere Eingabe des Nutzers eine zustimmende Bewertung des in dem weiteren generierten Bild dargestellten weiteren simulierten Zustands des zumindest einen Wäschestücks angibt.

Dadurch wird der technische Vorteil erreicht, dass das weitere ausgewählte Wäschepflegeprogramm benutzerfreundlich, d.h. direkt im Anschluss an die Zustimmung des Nutzers, ausgeführt werden kann.

In einer Ausführungsform ist die Steuerung und/oder die externe Steuerung ausgebildet, basierend auf dem ausgewählten Wäschepflegeprogramm eine Nutzerinformationen zu bestimmen, wobei die Nutzerschnittstelle ausgebildet ist, die Nutzerinformation dem Nutzer anzuzeigen, wobei die Nutzerinformation umfasst: eine Anweisung zur manuellen Nachbehandlung des zumindest einen Wäschestücks nach der Ausführung des ausgewählten oder weiteren ausgewählten Wäschepflegeprogramms, und/oder eine Anweisung zum Hinzufügen eines Wäschepflegeobjekts in die Wäschekammer vor der Ausführung des ausgewählten oder weiteren ausgewählten Wäschepflegeprogramms, und/oder ein Entfernen eines weiteren Wäschestücks aus der Wäschekammer vor der Ausführung des ausgewählten oder weiteren ausgewählten Wäschepflegeprogramms.

Dadurch wird der technische Vorteil erreicht, dass dem Nutzer über die Nutzerinformation mitgeteilt werden kann, wie das zumindest eine Wäschestück effizient behandelt werden kann, insbesondere gemäß seiner Benutzerpräferenzen. Das Wäschepflegeobjekt kann beispielsweise ein Trocknerball sein. Die manuelle Nachbehandlung durch den Nutzer kann beispielsweise ein manuelles Befeuchten des zumindest einen Wäschestücks sein, um eine Faltenbildung des zumindest einen Wäschestücks zu reduzieren. Das zu entfernende weitere Wäschestück kann beispielsweise ermöglichen, dass ein effizientes Wäschepflegeprogramm ausgewählt werden kann, beispielsweise weil das zu entfernende weitere Wäschestück besonders schonend zu behandeln ist.

In einer Ausführungsform stellt das Bild des zumindest einen Wäschestücks zusätzlich zumindest ein weiteres Wäschestück dar, wobei die Steuerung und/oder die externe Steuerung ausgebildet ist, basierend auf dem erfassten Bild des zumindest einen Wäschestücks und des zumindest einen weiteren Wäschestücks das Wäschepflegeprogramm zur Wäschebehandlung des zumindest einen Wäschestücks und des weiteren Wäschestücks aus der Mehrzahl von Wäschepflegeprogrammen zur Wäschebehandlung von Wäschestücken auszuwählen, um das ausgewählte Wäschepflegeprogramm zu bestimmen; und/oder wobei die Bilderfassungseinheit ausgebildet ist, ein weiteres Bild des zumindest einen weiteren Wäschestücks zu erfassen und an die Steuerung und/oder eine externe Steuerung des Wäschepflegegeräts zu übermitteln, wobei die Steuerung und/oder die externe Steuerung ausgebildet ist, basierend auf dem erfassten Bild des zumindest einen Wäschestücks und dem erfassten weiteren Bild des zumindest einen weiteren Wäschestücks das Wäschepflegeprogramm zur Wäschebehandlung des zumindest einen Wäschestücks aus der Mehrzahl von Wäschepflegeprogrammen zur Wäschebehandlung von Wäschestücken auszuwählen, um das ausgewählte Wäschepflegeprogramm zu bestimmen.

Stellt das Bild des zumindest einen Wäschestücks zusätzlich zumindest ein weiteres Wäschestück dar, dann wird dadurch der technische Vorteil erreicht, dass auch das zusätzliche weitere Wäschestück in dem Bild bei der Auswahl des Wäschepflegeprogramms berücksichtigt werden kann.

Ist die Bilderfassungseinheit ausgebildet, ein weiteres Bild des zumindest einen weiteren Wäschestücks zu erfassen, dann wird dadurch der technische Vorteil erreicht, dass auch das weitere Bild bei der Auswahl des Wäschepflegeprogramms berücksichtigt werden kann.

Gemäß einem zweiten Aspekt wird die erfindungsgemäße Aufgabe gelöst durch ein Verfahren zum Betreiben eines Wäschepflegesystems mit einem Wäschepflegegerät, umfassend eine Wäschekammer zur Aufnahme von zumindest einem Wäschestück und eine Steuerung, und einer mit der Steuerung kommunikationstechnisch verbundene Bilderfassungseinheit, wobei das Verfahren umfasst: Erfassen eines Bilds des zumindest einen Wäschestücks durch die Bilderfassungseinheit und Übermitteln des Bilds an die Steuerung des Wäschepflegegeräts und/oder eine externe Steuerung des Wäschepflegesystems, und Auswählen eines Wäschepflegeprogramms zur Wäschebehandlung des zumindest einen Wäschestücks aus einer Mehrzahl von Wäschepflegeprogrammen zur Wäschebehandlung von Wäschestücken durch die Steuerung und/oder die externe Steuerung basierend auf dem erfassten Bild des zumindest einen Wäschestücks, um ein ausgewähltes Wäschepflegeprogramm zu bestimmen.

Dadurch wird der technische Vorteil erreicht, dass das Wäschepflegeprogramm durch die Steuerung und/oder externe Steuerung zeitsparend und benutzerfreundlich ausgewählt werden kann, beispielsweise ohne dass der Nutzer sich über Wäschepflegeanforderungen des zumindest einen Wäschestücks und/oder mögliche Wäschepflegeprogrammeinstellungen des Wäschepflegegeräts informieren muss. Ferner kann eine Zeitersparnis bei der Nachbehandlung des Wäschestücks ermöglicht werden, beispielsweise durch die automatische Auswahl von Wäschepflegeprogrammen durch die Steuerung und/oder externe Steuerung, die eine Faltenbildung während Wasch- und/oder Trocknungszyklen des ausgewählten Wäschepflegeprogramms minimieren. Ferner kann die Wahrscheinlichkeit verringert werden, dass durch eine falsche Wäschepflegeprogrammauswahl das zumindest eine Wäschestück beschädigt wird oder unzureichend behandelt wird.

Die für das Wäschepflegesystem gemäß dem ersten Aspekt genannten Ausführungsformen sind ebenfalls Ausführungsformen für das Verfahren gemäß dem zweiten Aspekt.

Ausführungsbeispiele der Erfindung sind in den Zeichnungen dargestellt und werden im Folgenden näher beschrieben.

Es zeigen:
- Fig. 1: eine schematische Ansicht eines Wäschepflegesystems mit einem Wäschepflegegerät gemäß einer Ausführungsform;
- Fig. 2a: eine schematische Ansicht einer Bilderfassungseinheit eines Wäschepflegesystems gemäß einer Ausführungsform mit einem erfassten Bild eines Wäschestücks;
- Fig. 2b: eine schematische Ansicht einer Bilderfassungseinheit eines Wäschepflegesystems gemäß einer Ausführungsform mit einem erfassten Bild eines Wäschestücks;
- Fig. 3a: ein schematisches Ablaufdiagramm zur Steuerung eines Wäschepflegesystems gemäß einer Ausführungsform;
- Fig. 3b: eine schematische Ansicht einer Nutzerschnittstelle eines Wäschepflegesystems gemäß einer Ausführungsform mit einem generierten Bild eines Wäschestücks;
- Fig.4a: ein weiteres schematisches Ablaufdiagramm zur Steuerung eines Wäschepflegesystems gemäß einer Ausführungsform;
- Fig. 4b: eine schematische Ansicht einer Nutzerschnittstelle eines Wäschepflegesystems gemäß einer Ausführungsform mit einem weiteren generierten Bild eines Wäschestücks; und
- Fig. 5: eine schematische Darstellung eines Verfahrens zum Betreiben eines Wäschepflegesystems 100 gemäß einer Ausführungsform.

Fig. 1 zeigt eine schematische Ansicht eines Wäschepflegesystems 100 mit einem Wäschepflegegerät 101 gemäß einer Ausführungsform. Das Wäschepflegegerät 101 kann ein Gerätegehäuse mit einer Geräteöffnung 105 aufweisen. Durch die Geräteöffnung 105 kann ein Nutzer des Wäschepflegegeräts 101 Wäschestücke in eine innerhalb des Gerätegehäuses angeordnete und in Fig. 1 lediglich schematisch dargestellte Wäschekammer 103 einbringen.

Das Wäschepflegegerät 101 umfasst eine in Fig. 1 lediglich schematisch dargestellte Steuerung 107 und eine Bilderfassungseinheit 109, welche mit der Steuerung 107 kommunikationstechnisch verbunden ist. Wie in der Fig. 1 schematisch dargestellt, kann die Bilderfassungseinheit 109 an dem Wäschepflegegerät 101 angeordnet sein. Beispielsweise kann ein Erfassungsbereich der Bilderfassungseinheit 109 auf die Geräteöffnung 105 ausgerichtet sein. Alternativ oder zusätzlich kann, auch wenn dies in der Fig. 1 nicht dargestellt ist, die Bilderfassungseinheit 109 als mobiles Benutzerendgerät ausgebildet sein oder in dem mobilen Benutzerendgerät umfasst sein, beispielsweise in einem Smartphone oder einem Tablet.

Die Bilderfassungseinheit 109 ist ausgebildet, ein in der Fig. 1 nicht dargestelltes Bild 203 zumindest eines in der Fig. 1 nicht dargestellten Wäschestücks 201 zu erfassen und an die Steuerung 107 des Wäschepflegegeräts 101 und/oder an eine in der Fig. 1 lediglich schematisch dargestellte externe Steuerung 111 des Wäschepflegesystems 100 zu übermitteln. Die externe Steuerung 111 kann beispielsweise ein Cloud-Server sein.

Die Steuerung 107 und/oder die externe Steuerung 111 ist ausgebildet, basierend auf dem erfassten Bild 203 des zumindest einen Wäschestücks 201 ein Wäschepflegeprogramm zur Wäschebehandlung des zumindest einen Wäschestücks 201 aus einer Mehrzahl von Wäschepflegeprogrammen zur Wäschebehandlung von Wäschestücken auszuwählen, um ein ausgewähltes Wäschepflegeprogramm zu bestimmen.

Die Steuerung 107 und/oder die externe Steuerung 111 kann ausgebildet sein, basierend auf dem erfassten Bild 203 des zumindest einen Wäschestücks 201 eine Wäschestückcharakteristik zu bestimmen. Die Wäschestückcharakteristik kann eine Farbe des zumindest einen Wäschestücks 201, ein Material des zumindest einen Wäschestücks 201 und/oder einen Verschmutzungsgrad des zumindest einen Wäschestücks 201 umfassen. Die Steuerung 107 und/oder die externe Steuerung 111 kann ausgebildet sein, das Wäschepflegeprogramm zur Wäschebehandlung des zumindest einen Wäschestücks 201 aus der Mehrzahl von Wäschepflegeprogrammen zur Wäschebehandlung von Wäschestücken basierend auf der bestimmten Wäschestückcharakteristik auszuwählen.

Die Steuerung 107 und/oder die externe Steuerung 111 kann ausgebildet sein, basierend auf dem erfassten Bild 203 des zumindest einen Wäschestücks 201 und einer Benutzerpräferenz eines Nutzers des Wäschepflegegeräts 101 das Wäschepflegeprogramm zur Wäschebehandlung des zumindest einen Wäschestücks 201 aus der Mehrzahl von Wäschepflegeprogrammen zur Wäschebehandlung von Wäschestücken auszuwählen, um das ausgewählte Wäschepflegeprogramm zu bestimmen. Die Steuerung 107 und/oder die externe Steuerung 111 kann ausgebildet sein, die Benutzerpräferenz auf Basis von Wäschepflegeprogrammcharakteristiken von durch den Nutzer bisher ausgewählten Wäschepflegeprogrammen zu bestimmen. Die Wäschepflegeprogrammcharakteristiken der bisher ausgewählten Wäschepflegeprogramme können eine Dauer einer Ausführung der bisher ausgewählten Wäschepflegeprogramme und/oder einen Ressourcenverbrauch des Wäschepflegegeräts 101 bei der Ausführung der bisher ausgewählten Wäschepflegeprogramme umfassen.

Fig. 2a,b zeigen schematische Ansichten einer Bilderfassungseinheit 109 eines Wäschepflegesystems 100 gemäß einer Ausführungsform mit einem erfassten Bild 203 eines Wäschestücks 201. Das Wäschepflegesystem 100 kann das zur Fig. 1 beschriebene Wäschepflegesystem 100 sein. Wie in den Fig. 2a,b dargestellt, kann die Bilderfassungseinheit 109 als mobiles Benutzerendgerät ausgebildet sein oder in dem mobilen Benutzerendgerät umfasst sein, beispielsweise in dem Smartphone oder dem Tablet.

Wie in den Fig. 2a und 2b schematisch dargestellt ist, ist die Bilderfassungseinheit 109, insbesondere das Benutzergerät, ausgebildet, das Bild 203 des zumindest einen Wäschestücks 201 zu erfassen. Auch wenn dies in den Fig. 2a und 2b nicht dargestellt ist, kann das Bild 203 des zumindest einen Wäschestücks 201 zusätzlich zumindest ein weiteres Wäschestück darstellen. Die Bilderfassungseinheit 109 kann ausgebildet sein, in dem Bild 203 des zumindest einen Wäschestücks 201 auch das weitere Wäschestück zu erfassen. Die in den Fig. 2a,b nicht dargestellte Steuerung 107 und/oder die in den Fig. 2a,b nicht dargestellte externe Steuerung 111 kann ausgebildet sein, basierend auf dem erfassten Bild 203 des zumindest einen Wäschestücks 201 und des zumindest einen weiteren Wäschestücks das Wäschepflegeprogramm zur Wäschebehandlung des zumindest einen Wäschestücks 201 und des weiteren Wäschestücks aus der Mehrzahl von Wäschepflegeprogrammen zur Wäschebehandlung von Wäschestücken auszuwählen, um das ausgewählte Wäschepflegeprogramm zu bestimmen.

Alternativ oder zusätzlich kann die Bilderfassungseinheit 109 ausgebildet sein, auch wenn dies in den Fig. 2a und 2b nicht dargestellt ist, ein weiteres Bild des zumindest einen weiteren Wäschestücks 201 zu erfassen und an die Steuerung 107 und/oder eine externe Steuerung 111 des Wäschepflegegeräts 101 zu übermitteln. Die Steuerung 107 und/oder die externe Steuerung 111 kann ausgebildet sein, basierend auf dem erfassten Bild 203 des zumindest einen Wäschestücks 201 und dem erfassten weiteren Bild des zumindest einen weiteren Wäschestücks 201 das Wäschepflegeprogramm zur Wäschebehandlung des zumindest einen Wäschestücks 201 aus der Mehrzahl von Wäschepflegeprogrammen zur Wäschebehandlung von Wäschestücken auszuwählen, um das ausgewählte Wäschepflegeprogramm zu bestimmen.

Der Nutzer kann beispielsweise, wenn die Bilderfassungseinheit 109 sowohl an dem Wäschepflegegerät 101 als auch an dem mobilen Benutzerendgerät, insbesondere Smartphone, ausgebildet ist, eine automatische Gewichtung des Wäschestücks 201 über die Erfassung des Wäschestücks 201 durch das mobile Benutzerendgerät bei der Auswahl des ausgewählten Wäschepflegeprogramms durch die Steuerung 107 und/oder die externe Steuerung 111 erreichen. Beispielsweise können nicht durch das mobile Benutzerendgerät erfasste Wäschestücke geringer gewichtet werden.

Wie in den Fig. 2a und 2b schematisch dargestellt, kann das Wäschepflegesystem 100 ferner eine Nutzerschnittstelle 205 umfassen, welche mit der Steuerung 107 kommunikationstechnisch verbunden ist. Die Nutzerschnittstelle 205 kann, wie in den Fig. 2a bis 2d schematisch dargestellt, an dem mobilen Benutzergerät und/oder, auch wenn dies in den Fig. 2a,b nicht dargestellt ist, an dem Wäschepflegegerät 101 angeordnet sein. Der Nutzer kann beispielsweise alternativ oder zusätzlich zu der automatischen Gewichtung über die Nutzerschnittstelle 205 eine manuelle Gewichtung der Wäschestücke bei der Auswahl des ausgewählten Wäschepflegeprogramms durch die Steuerung 107 und/oder die externe Steuerung 111 erreichen.

Fig. 3a zeigt ein schematisches Ablaufdiagramm 300 zur Steuerung eines in der Fig. 3a nicht dargestellten Wäschepflegesystems 100 gemäß einer Ausführungsform. Das Wäschepflegesystem 100 kann das zu den Fig. 1 und 2a,b beschriebene Wäschepflegesystem 100 sein. Das schematische Ablaufdiagramm 300 wird im Folgenden unter weiterem Verweis auf die Fig. 1 und 2a,b beschrieben.

In dem Schritt 301 der Figur 3a ist, wie bereits zur Fig. 1 beschrieben, die Bilderfassungseinheit 109 ausgebildet, das Bild 203 des zumindest einen Wäschestücks 201 zu erfassen und an die Steuerung 107 des Wäschepflegegeräts 101 und/oder die externe Steuerung 111 des Wäschepflegesystems 100 zu übermitteln.

In dem Schritt 303 der Figur 3a kann die Steuerung 107 und/oder die externe Steuerung 111 ausgebildet sein, basierend auf dem erfassten Bild 203 des zumindest einen Wäschestücks 201 eine Wäschestückcharakteristik zu bestimmen. Hierzu kann die Steuerung 107 und/oder die externe Steuerung 111 beispielsweise ein entsprechend trainiertes erstes neuronales Netz implementieren, welches als Eingabe das erfasste Bild 203 erhält und die Wäschestückcharakteristik ausgibt. Die Wäschestückcharakteristik kann eine Farbe des zumindest einen Wäschestücks 201 und/oder ein Material des zumindest einen Wäschestücks 201 und/oder einen Verschmutzungsgrad des zumindest einen Wäschestücks 201 umfassen.

In dem Schritt 305 der Figur 3a kann die Steuerung 107 und/oder die externe Steuerung 111 ausgebildet sein, das Wäschepflegeprogramm zur Wäschebehandlung des zumindest einen Wäschestücks 201 aus der Mehrzahl von Wäschepflegeprogrammen zur Wäschebehandlung von Wäschestücken basierend auf der bestimmten Wäschestückcharakteristik auszuwählen sowie basierend auf dem erfassten Bild 203 ein in der Fig. 3b dargestelltes generiertes Bild 311 des zumindest einen Wäschestücks 201 zu erzeugen. Das generierte Bild 311 kann einen simulierten Zustand des zumindest einen Wäschestücks 201 nach einer Ausführung des ausgewählten Wäschepflegegerprogramms darstellen. Hierzu kann die Steuerung 107 und/oder die externe Steuerung 111 beispielsweise ein entsprechend trainiertes zweites neuronales Netz implementieren, welches als Eingabe das erfasste Bild 203 und die Wäschestückcharakteristik erhält sowie das ausgewählte Wäschepflegeprogramm und das generierte Bild 311 ausgibt.

In dem Schritt 307 der Figur 3a kann die Steuerung 107 und/oder die externe Steuerung 111 ausgebildet sein, basierend auf dem ausgewählten Wäschepflegeprogramm eine Wäschepflegeprogramminformation zu bestimmen, welche das ausgewählten Wäschepflegeprogramm angibt, beispielsweise grafisch und/oder durch alphanumerische Zeichen. Die Wäschepflegeprogramminformation kann insbesondere eine Dauer des Wäschepflegeprogramms und/oder einen Ressourcenverbrauch des Wäschepflegegeräts 101 bei der Ausführung des ausgewählten Wäschepflegeprogramms umfassen. Hierbei kann die Wäschepflegeprogramminformation in dem generierte Bild 311 integriert sein und/oder separat bereitgestellt werden.

In dem Schritt 309 der Figur 3a kann die Nutzerschnittstelle 205 ausgebildet sein, dem Nutzer des Wäschepflegegeräts 101 das generierte Bild 311 des simulierten Zustands des zumindest einen Wäschestücks 201 anzuzeigen. Ferner kann die Nutzerschnittstelle 205 ausgebildet sein, mit dem generierten Bild 311 dem Nutzer die Wäschepflegeprogramminformation anzuzeigen, beispielsweise integriert in dem generierten Bild 311 und/oder, wie in der Fig. 3b schematisch dargestellt, in einem Anzeigeelement 313 der Nutzerschnittstelle.

Fig. 4a zeigt ein weiteres schematisches Ablaufdiagramm 400 zur Steuerung eines in der Fig. 4a nicht dargestellten Wäschepflegesystems 100 gemäß einer Ausführungsform. Das Wäschepflegesystem 100 kann das zu den Fig. 1 und 2a,b beschriebene Wäschepflegesystem 100 sein. Das weitere schematische Ablaufdiagramm 400 kann mit dem in Fig. 3a dargestellten schematischen Ablaufdiagramm 300 kombiniert werden und wird im Folgenden unter weiterem Verweis auf die Fig. 1, 2a,b und 3b beschrieben. Ein Start des weiteren schematischen Ablaufdiagramms 400 ist mit dem Schritt 401 der Figur 4a dargestellt.

In dem Schritt 403 der Figur 4a, der dem Schritt 401 der Figur 4a folgt, ist die Bilderfassungseinheit 109 ausgebildet, das Bild 203 des zumindest einen Wäschestücks 201 zu erfassen.

In dem Schritt 405 der Figur 4a, der dem Schritt 403 der Figur 4a folgt, ist die Bilderfassungseinheit 109 ausgebildet, das Bild 203 des zumindest einen Wäschestücks an die Steuerung 107 des Wäschepflegegeräts 101 und/oder die externe Steuerung 111 des Wäschepflegesystems 100 zu übermitteln.

In dem Schritt 407 der Figur 4a, der dem Schritt 405 der Figur 4a folgt, kann die Steuerung 107 und/oder die externe Steuerung 111 ausgebildet sein, das Wäschepflegeprogramm zur Wäschebehandlung des zumindest einen Wäschestücks 201 aus der Mehrzahl von Wäschepflegeprogrammen zur Wäschebehandlung von Wäschestücken basierend auf dem erfassten Bild 203, insbesondere der bestimmten Wäschestückcharakteristik, auszuwählen und ein generiertes Bild 311 des zumindest einen Wäschestücks 201 zu erzeugen. Hierzu kann die Steuerung 107 beispielsweise auf ein in einem Speicher 409, insbesondere einer Datenbank, abgespeichertes lokales Modell des zur Fig. 3 beschriebenen ersten und/oder zweiten neuronalen Netzwerks zurückgreifen. Alternativ oder zusätzlich kann hierzu die externe Steuerung 111 beispielsweise auf ein in dem Speicher 409, insbesondere der Datenbank, abgespeichertes globales Modell des ersten und/oder zweiten neuronalen Netzwerks zurückgreifen. Das lokale Modell kann beispielsweise zeitlich regelmäßig basierend auf dem globalen Modell aktualisiert werden.

In dem Schritt 411 der Figur 4a, der dem Schritt 407 der Figur 4a folgt, kann die Nutzerschnittstelle 205 ausgebildet sein, dem Nutzer des Wäschepflegegeräts 101 das generierte Bild 311 des simulierten Zustands des zumindest einen Wäschestücks 201 anzuzeigen. Ferner kann die Nutzerschnittstelle 205 ausgebildet sein, mit dem generierten Bild 311 dem Nutzer das ausgewählte Wäschepflegeprogramm und insbesondere die Dauer des ausgewählten Wäschepflegeprogramms anzuzeigen, beispielsweise über die Wäschepflegeprogramminformation.

In dem Schritt 413 der Figur 4a, der dem Schritt 411 der Figur 4a folgt, kann die Nutzerschnittstelle 205 ausgebildet sein, eine Eingabe des Nutzers zu empfangen, welche eine Bewertung des in dem generierten Bild 203 dargestellten simulierten Zustands des zumindest einen Wäschestücks 201 angibt, wobei die Nutzerschnittstelle 205 ausgebildet ist, die Eingabe des Nutzers an die Steuerung 107 und/oder die externe Steuerung 111 zu übermitteln.

In dem Schritt 415 der Figur 4a, kann die Nutzerschnittstelle 205 ausgebildet sein, wenn die Eingabe des Nutzers in dem Schritt 413 der Figur 4a keine zustimmende Bewertung des in dem generierten Bild 203 dargestellten simulierten Zustands des zumindest einen Wäschestücks 201 angibt, dem Nutzer eine Anzahl der Mehrzahl von Wäschepflegeprogrammen zur manuellen Wäschepflegeprogrammauswahl durch den Nutzer anzuzeigen. Die Anzahl der Mehrzahl von Wäschepflegeprogrammen kann beispielsweise in dem Schritt 407 der Figur 4a durch die Steuerung 107 und/oder die externe Steuerung 111 bestimmt werden und eine Wäschepflegeprogrammcharakteristik aufweisen, die unterschiedlich zu einer Wäschepflegeprogrammcharakteristik des in dem Schritt 407 ausgewählten Wäschepflegeprogramms ist. Die Wäschepflegeprogrammcharakteristiken können sich beispielsweise hinsichtlich einer erwarteten Dauer einer Wäschepflegeprogrammausführung und/oder eines erwarteten Ressourcenverbrauch des Wäschepflegegeräts 101 bei der Wäschepflegeprogrammausführung unterscheiden.

In dem Schritt 417 der Figur 4a, der dem Schritt 415 der Figur 4a folgt, kann die Nutzerschnittstelle 205 ausgebildet sein, die manuelle Wäschepflegeprogrammauswahl durch den Nutzer über eine Benutzereingabe zu empfangen und an die Steuerung 107 und/oder die externe Steuerung 111 zu übermitteln.

Nach dem Schritt 417 oder alternativ nach dem Schritt 413 der Figur 4a, kann die Steuerung 107 und/oder die externe Steuerung 111 ausgebildet sein, die Schritte 405 bis 413 der Figur 4a zu wiederholen, um basierend auf dem in dem Schritt 403 erfassten Bild 203 des zumindest einen Wäschestücks 201 und/oder der manuellen Wäschepflegeprogrammauswahl durch den Nutzer ein weiteres Wäschepflegeprogramm zur Wäschebehandlung des zumindest einen Wäschestücks 201 aus der Mehrzahl von Wäschepflegeprogrammen zur Wäschebehandlung von Wäschestücken auszuwählen, um ein weiteres ausgewähltes Wäschepflegeprogramm zu bestimmen.

Hierbei kann die Steuerung 107 und/oder die externe Steuerung 111 ausgebildet ist, basierend auf dem erfassten Bild 203 ein in der Fig. 4b dargestelltes weiteres generiertes Bild 423 des zumindest einen Wäschestücks 201 zu erzeugen, welches einen weiteren simulierten Zustand des zumindest einen Wäschestücks 201 nach einer Ausführung des weiteren ausgewählten Wäschepflegegerprogramms darstellt. Die Nutzerschnittstelle 205 kann ausgebildet sein, dem Nutzer des Wäschepflegegeräts 101 das eine weitere generierte Bild 423 des weiteren simulierten Zustands des zumindest einen Wäschestücks 201 anzuzeigen.

Ferner kann die Nutzerschnittstelle 205 ausgebildet sein, eine weitere Eingabe des Nutzers zu empfangen, welche eine weitere Bewertung des in dem weiteren generierten Bild 423 dargestellten weiteren simulierten Zustands des zumindest einen Wäschestücks 201 angibt, wobei die Nutzerschnittstelle 205 ausgebildet ist, die weitere Eingabe des Nutzers an die Steuerung 107 und/oder die externe Steuerung 111 zu übermitteln.

In dem Schritt 419 der Figur 4a, ist die Steuerung 107 und/oder die externe Steuerung 111 ausgebildet ist, wenn die Eingabe des Nutzers in dem Schritt 413 der Figur 4a eine zustimmende Bewertung des in dem generierten Bild 203 dargestellten simulierten Zustands des zumindest einen Wäschestücks 201 angibt, das ausgewählte Wäschepflegeprogramm auszuführen. Entsprechend kann, wenn die Steuerung 107 und/oder die externe Steuerung 111 ausgebildet sein, das weitere ausgewählte Wäschepflegeprogramm auszuführen, wenn die weitere Eingabe des Nutzers eine zustimmende Bewertung des in dem weiteren generierten Bild 423 dargestellten weiteren simulierten Zustands des zumindest einen Wäschestücks 201 angibt.

Ansprechend auf die zustimmende Bewertung des in dem generierten Bild 203 dargestellten simulierten Zustands des zumindest einen Wäschestücks 201 bzw. ansprechend auf die zustimmende Bewertung des in dem weiteren generierten Bild 423 dargestellten weiteren simulierten Zustands des zumindest einen Wäschestücks 201 kann die Steuerung 107 und/oder die externe Steuerung 111 ausgebildet sein, basierend auf dem ausgewählten Wäschepflegeprogramm bzw. weiteren ausgewählten Wäschepflegeprogramm eine Nutzerinformationen zu bestimmen. Die Nutzerschnittstelle 205 kann ausgebildet sein, die Nutzerinformation dem Nutzer anzuzeigen, wobei die Nutzerinformation umfasst: eine Anweisung zur manuellen Nachbehandlung des zumindest einen Wäschestücks 201 nach der Ausführung des ausgewählten oder weiteren ausgewählten Wäschepflegeprogramms, und/oder eine Anweisung zum Hinzufügen eines Wäschepflegeobjekts in die Wäschekammer 103 vor der Ausführung des ausgewählten oder weiteren ausgewählten Wäschepflegeprogramms, und/oder ein Entfernen eines weiteren Wäschestücks 201 aus der Wäschekammer 103 vor der Ausführung des ausgewählten oder weiteren ausgewählten Wäschepflegeprogramms.

Ein Ende des weiteren schematischen Ablaufdiagramms 400 ist mit dem Schritt 421 der Figur 4a dargestellt.

Fig. 5 zeigt eine schematische Darstellung eines Verfahrens 500 zum Betreiben eines Wäschepflegesystems 100 gemäß einer Ausführungsform. Wie zu der Ausführungsform gemäß Fig. 1 bereits beschrieben, umfasst das Wäschepflegesystem 100 ein Wäschepflegegerät 101 mit einer Wäschekammer 103 zur Aufnahme von zumindest einem Wäschestück 201 und einer Steuerung 107. Ferner umfasst das Wäschepflegesystem 100 eine mit der Steuerung 107 kommunikationstechnisch verbundene Bilderfassungseinheit 109.

Das Verfahren 500 umfasst als ersten Verfahrensschritt ein Erfassen 501 eines Bilds 203 des zumindest einen Wäschestücks 201 durch die Bilderfassungseinheit 109 und Übermitteln des Bilds 203 an die Steuerung 107 des Wäschepflegegeräts 101 und/oder eine externe Steuerung 111 des Wäschepflegesystems 100.

Das Verfahren 500 umfasst als zweiten Verfahrensschritt ein Auswählen 503 eines Wäschepflegeprogramms zur Wäschebehandlung des zumindest einen Wäschestücks 201 aus einer Mehrzahl von Wäschepflegeprogrammen zur Wäschebehandlung von Wäschestücken durch die Steuerung 107 und/oder die externe Steuerung 111 basierend auf dem erfassten Bild 203 des zumindest einen Wäschestücks 201, um ein ausgewähltes Wäschepflegeprogramm zu bestimmen.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegesystem
- 101: Wäschepflegegerät
- 103: Wäschekammer
- 105: Geräteöffnung
- 107: Steuerung
- 109: Bilderfassungseinheit
- 111: Externe Steuerung
- 201: Wäschestück
- 203: Erfasstes Bild des Wäschestücks
- 205: Nutzerschnittstelle
- 300: Ablaufdiagramm zur Steuerung des Wäschepflegegeräts
- 301-309: Schritte zur Steuerung des Wäschepflegegeräts
- 311: Generiertes Bild des Wäschestücks
- 313: Anzeigeelement
- 400: Weiteres Ablaufdiagramm zur Steuerung des Wäschepflegegeräts
- 401-421: Schritte zur Steuerung des Wäschepflegegeräts
- 423: Weiteres generiertes Bild
- 500: Verfahren zum Betreiben eines Wäschepflegesystems
- 501: Erster Verfahrensschritt: Erfassen eines Bilds des zumindest einen Wäschestücks
- 503: Zweiter Verfahrensschritt: Auswählen eines Wäschepflegeprogramms zur Wäschebehandlung des zumindest einen Wäschestücks

## Patentansprüche

1. Wäschepflegesystem (100), umfassend:
ein Wäschepflegegerät (101) mit einer Wäschekammer (103) zur Aufnahme von zumindest einem Wäschestück (201) und einer Steuerung (107),
eine Bilderfassungseinheit (109), welche mit der Steuerung (107) kommunikationstechnisch verbunden ist und ausgebildet ist, ein Bild (203) des zumindest einen Wäschestücks (201) zu erfassen und an die Steuerung (107) des Wäschepflegegeräts (101) und/oder eine externe Steuerung (111) des Wäschepflegesystems (100) zu übermitteln,
**dadurch gekennzeichnet, dass** die Steuerung (107) und/oder die externe Steuerung (111) ausgebildet ist, basierend auf dem erfassten Bild (203) des zumindest einen Wäschestücks (201) ein Wäschepflegeprogramm zur Wäschebehandlung des zumindest einen Wäschestücks (201) aus einer Mehrzahl von Wäschepflegeprogrammen zur Wäschebehandlung von Wäschestücken auszuwählen, um ein ausgewähltes Wäschepflegeprogramm zu bestimmen.

2. Wäschepflegesystem (100) nach Anspruch 1, wobei die Steuerung (107) und/oder die externe Steuerung (111) ausgebildet ist, basierend auf dem erfassten Bild (203) des zumindest einen Wäschestücks (201) eine Wäschestückcharakteristik, insbesondere umfassend eine Farbe des zumindest einen Wäschestücks (201), ein Material des zumindest einen Wäschestücks (201) und/oder einen Verschmutzungsgrad des zumindest einen Wäschestücks (201), zu bestimmen, wobei die Steuerung (107) und/oder die externe Steuerung (111) ausgebildet ist, das Wäschepflegeprogramm zur Wäschebehandlung des zumindest einen Wäschestücks (201) aus der Mehrzahl von Wäschepflegeprogrammen zur Wäschebehandlung von Wäschestücken basierend auf der bestimmten Wäschestückcharakteristik auszuwählen.

3. Wäschepflegesystem (100) nach Anspruch 1 oder 2, wobei die Steuerung (107) und/oder die externe Steuerung (111) ausgebildet ist, basierend auf dem erfassten Bild (203) des zumindest einen Wäschestücks (201) und einer Benutzerpräferenz eines Nutzers des Wäschepflegegeräts (101) das Wäschepflegeprogramm zur Wäschebehandlung des zumindest einen Wäschestücks (201) aus der Mehrzahl von Wäschepflegeprogrammen zur Wäschebehandlung von Wäschestücken auszuwählen, um das ausgewählte Wäschepflegeprogramm zu bestimmen, wobei die Steuerung (107) und/oder die externe Steuerung (111) ausgebildet ist, die Benutzerpräferenz auf Basis von Wäschepflegeprogrammcharakteristiken von durch den Nutzer bisher ausgewählten Wäschepflegeprogrammen zu bestimmen, wobei insbesondere die Wäschepflegeprogrammcharakteristiken der bisher ausgewählten Wäschepflegeprogramme eine Dauer einer Ausführung der bisher ausgewählten Wäschepflegeprogramme und/oder einen Ressourcenverbrauch des Wäschepflegegeräts (101) bei der Ausführung der bisher ausgewählten Wäschepflegeprogramme umfassen.

4. Wäschepflegesystem (100) nach einem der vorhergehenden Ansprüche, wobei die Steuerung (107) und/oder die externe Steuerung (111) ausgebildet ist, basierend auf dem erfassten Bild (203) ein generiertes Bild (311) des zumindest einen Wäschestücks (201) zu erzeugen, wobei das generierte Bild (311) einen simulierten Zustand des zumindest einen Wäschestücks (201) nach einer Ausführung des ausgewählten Wäschepflegegerprogramms darstellt,
wobei das Wäschepflegesystem (100) eine Nutzerschnittstelle (205) umfasst, welche mit der Steuerung (107) kommunikationstechnisch verbunden ist und ausgebildet ist, einem Nutzer des Wäschepflegegeräts (101) das generierte Bild (311) des simulierten Zustands des zumindest einen Wäschestücks (201) anzuzeigen.

5. Wäschepflegesystem (100) nach Anspruch 4, wobei die Nutzerschnittstelle (205) ausgebildet ist, eine Eingabe des Nutzers zu empfangen, welche eine Bewertung des in dem generierten Bild (203) dargestellten simulierten Zustands des zumindest einen Wäschestücks (201) angibt, wobei die Nutzerschnittstelle (205) ausgebildet ist, die Eingabe des Nutzers an die Steuerung (107) und/oder die externe Steuerung (111) zu übermitteln.

6. Wäschepflegesystem (100) nach Anspruch 5, wobei die Steuerung (107) und/oder die externe Steuerung (111) ausgebildet ist, wenn die Eingabe des Nutzers eine zustimmende Bewertung des in dem generierten Bild (203) dargestellten simulierten Zustands des zumindest einen Wäschestücks (201) angibt, das ausgewählte Wäschepflegeprogramm auszuführen.

7. Wäschepflegesystem (100) nach Anspruch 5 oder 6, wobei die Steuerung (107) und/oder die externe Steuerung (111) ausgebildet ist, wenn die Eingabe des Nutzers keine zustimmende Bewertung des in dem generierten Bild (203) dargestellten simulierten Zustands des zumindest einen Wäschestücks (201) angibt, basierend auf dem erfassten Bild (203) des zumindest einen Wäschestücks (201) und/oder einer manuellen Wäschepflegeprogrammauswahl durch den Nutzer ein weiteres Wäschepflegeprogramm zur Wäschebehandlung des zumindest einen Wäschestücks (201) aus der Mehrzahl von Wäschepflegeprogrammen zur Wäschebehandlung von Wäschestücken auszuwählen, um ein weiteres ausgewähltes Wäschepflegeprogramm zu bestimmen.

8. Wäschepflegesystem (100) nach Anspruch 7, wobei das ausgewählte Wäschepflegeprogramm eine erste Wäschepflegeprogrammcharakteristik aufweist, wobei das eine weitere ausgewählte Wäschepflegeprogramm eine zweite Wäschepflegeprogrammcharakteristik aufweist, die unterschiedlich zu der ersten Wäschepflegeprogrammcharakteristik ist.

9. Wäschepflegesystem (100) nach Anspruch 8, wobei sich die erste Wäschepflegeprogrammcharakteristik und die zweite Wäschepflegeprogrammcharakteristik hinsichtlich einer erwarteten Dauer einer Ausführung des ausgewählten Wäschepflegeprogramms zu dem weiteren ausgewählten Wäschepflegeprogramm und/oder eines erwarteten Ressourcenverbrauch des Wäschepflegegeräts (101) bei der Ausführung des ausgewählten Wäschepflegeprogramms zu dem weiteren ausgewählten Wäschepflegeprogramm unterscheiden.

10. Wäschepflegesystem (100) nach einem der Ansprüche 7 bis 9, wobei die Steuerung (107) und/oder die externe Steuerung (111) ausgebildet ist, basierend auf dem erfassten Bild (203) ein weiteres generiertes Bild (423) des zumindest einen Wäschestücks (201) zu erzeugen, welches einen weiteren simulierten Zustand des zumindest einen Wäschestücks (201) nach einer Ausführung des weiteren ausgewählten Wäschepflegegerprogramms darstellt,
wobei die Nutzerschnittstelle (205) ausgebildet ist, dem Nutzer des Wäschepflegegeräts (101) das eine weitere generierte Bild (423) des weiteren simulierten Zustands des zumindest einen Wäschestücks (201) anzuzeigen.

11. Wäschepflegesystem (100) nach Anspruch 10, wobei die Nutzerschnittstelle (205) ausgebildet ist, eine weitere Eingabe des Nutzers zu empfangen, welche eine weitere Bewertung des in dem weiteren generierten Bild (423) dargestellten weiteren simulierten Zustands des zumindest einen Wäschestücks (201) angibt, wobei die Nutzerschnittstelle (205) ausgebildet ist, die weitere Eingabe des Nutzers an die Steuerung (107) und/oder die externe Steuerung (111) zu übermitteln.

12. Wäschepflegesystem (100) nach Anspruch 11, wobei die Steuerung (107) und/oder die externe Steuerung (111) ausgebildet ist, das weitere ausgewählte Wäschepflegeprogramm auszuführen, wenn die weitere Eingabe des Nutzers eine zustimmende Bewertung des in dem weiteren generierten Bild (423) dargestellten weiteren simulierten Zustands des zumindest einen Wäschestücks (201) angibt.

13. Wäschepflegesystem (100) nach einem der Ansprüche 4 bis 12, wobei die Steuerung (107) und/oder die externe Steuerung (111) ausgebildet ist, basierend auf dem ausgewählten Wäschepflegeprogramm eine Nutzerinformationen zu bestimmen, wobei die Nutzerschnittstelle (205) ausgebildet ist, die Nutzerinformation dem Nutzer anzuzeigen, wobei die Nutzerinformation umfasst: eine Anweisung zur manuellen Nachbehandlung des zumindest einen Wäschestücks (201) nach der Ausführung des ausgewählten oder weiteren ausgewählten Wäschepflegeprogramms, und/oder eine Anweisung zum Hinzufügen eines Wäschepflegeobjekts in die Wäschekammer (103) vor der Ausführung des ausgewählten oder weiteren ausgewählten Wäschepflegeprogramms, und/oder ein Entfernen eines weiteren Wäschestücks (201) aus der Wäschekammer (103) vor der Ausführung des ausgewählten oder weiteren ausgewählten Wäschepflegeprogramms.

14. Wäschepflegesystem (100) nach einem der vorhergehenden Ansprüche, wobei das Bild (203) des zumindest einen Wäschestücks (201) zusätzlich zumindest ein weiteres Wäschestück darstellt, wobei die Steuerung (107) und/oder die externe Steuerung (111) ausgebildet ist, basierend auf dem erfassten Bild (203) des zumindest einen Wäschestücks (201) und des zumindest einen weiteren Wäschestücks das Wäschepflegeprogramm zur Wäschebehandlung des zumindest einen Wäschestücks (201) und des weiteren Wäschestücks aus der Mehrzahl von Wäschepflegeprogrammen zur Wäschebehandlung von Wäschestücken auszuwählen, um das ausgewählte Wäschepflegeprogramm zu bestimmen; und/oder
wobei die Bilderfassungseinheit (109) ausgebildet ist, ein weiteres Bild (203) des zumindest einen weiteren Wäschestücks zu erfassen und an die Steuerung (107) und/oder eine externe Steuerung (111) des Wäschepflegegeräts (101) zu übermitteln, wobei die Steuerung (107) und/oder die externe Steuerung (111) ausgebildet ist, basierend auf dem erfassten Bild (203) des zumindest einen Wäschestücks (201) und dem erfassten weiteren Bild des zumindest einen weiteren Wäschestücks (201) das Wäschepflegeprogramm zur Wäschebehandlung des zumindest einen Wäschestücks (201) aus der Mehrzahl von Wäschepflegeprogrammen zur Wäschebehandlung von Wäschestücken auszuwählen, um das ausgewählte Wäschepflegeprogramm zu bestimmen.

15. Verfahren (500) zum Betreiben eines Wäschepflegesystems (100) mit einem Wäschepflegegerät (101), umfassend eine Wäschekammer (103) zur Aufnahme von zumindest einem Wäschestück (201) und eine Steuerung (107), und einer mit der Steuerung (107) kommunikationstechnisch verbundene Bilderfassungseinheit (109), wobei das Verfahren (500) umfasst:
Erfassen (501) eines Bilds (203) des zumindest einen Wäschestücks (201) durch die Bilderfassungseinheit (109) und Übermitteln des Bilds (203) an die Steuerung (107) des Wäschepflegegeräts (101) und/oder eine externe Steuerung (111) des Wäschepflegesystems (100), und
**dadurch gekennzeichnet, dass** das Verfahren (500) umfasst:
Auswählen (503) eines Wäschepflegeprogramms zur Wäschebehandlung des zumindest einen Wäschestücks (201) aus einer Mehrzahl von Wäschepflegeprogrammen zur Wäschebehandlung von Wäschestücken durch die Steuerung (107) und/oder die externe Steuerung (111) basierend auf dem erfassten Bild (203) des zumindest einen Wäschestücks (201), um ein ausgewähltes Wäschepflegeprogramm zu bestimmen.
